# EUROPÄISCHE PATENTSCHRIFT

(11) **EP 1 259 150 B1**
(45) Veröffentlichungstag und Bekanntmachung des Hinweises auf die Patenterteilung: **20.04.2011**
(21) Anmeldenummer: 01915210.7
(22) Anmeldetag: 08.02.2001
(51) Int. Cl.: A47L 9/02

(54) **STAUBSAUGERMUNDSTÜCK**
VACUUM CLEANER MOUTHPIECE
EMBOUT D'ASPIRATEUR

(30) Priorität: 17.02.2000 DE 10007170
(43) Veröffentlichungstag der Anmeldung: 27.11.2002
(73) Patentinhaber: BSH Bosch und Siemens Hausgeräte GmbH, 81739 München (DE)
(72) Erfinder: STERZINGER, Wilma, 97618 Wülfershausen (DE); KESS, Herbert, 97616 Bad Neustadt (DE); SEITH, Thomas, 97616 Bad Neustadt (DE); JESSENBERGER, Martin, 97638 Eussenhausen (DE); SCHLERETH, Andreas, 97616 Bad Neustadt (DE)
(86) Internationale Anmeldenummer: PCT/EP2001/001383
(87) Internationale Veröffentlichungsnummer: WO 2001/060225

(56) Entgegenhaltungen:
- DE-C- 682 087
- DE-U- 9 408 560
- GB-A- 494 826
- US-A- 2 500 977

## Beschreibung

Die Erfindung betrifft ein Staubsaugermundstück, an dessen Gehäuse ein verschwenkbar angelenkter Anschlussstutzen zum Anschluss eines Führungssaugrohres vorgesehen ist.

Ein solches Staubsaugermundstück ist durch das DE-U-94 08 560 bekannt. Bei diesem bekannten Staubsaugermundstück verlaufen die Wandteile des Mundstückgehäuses sowohl an der Vorder- und Rückseite als auch an den beiden Schmalseiten annähernd in senkrechter Richtung. Hierdurch ergibt sich eine in senkrechter Richtung eine gewisse Wandbreite aufweisende Wandfläche, mit der das Mundstückgehäuses beim Saugen gegen im Saugweg liegende Hindernisse stoßen kann. Dies gilt auch, wenn auf einer abzusaugenden Fläche lose verlegte Teppiche vorhanden sind. Das Staubsaugermundstück trifft dann bei Saugarbeiten je nach Bewegungsrichtung mit einer seiner Gehäuseseitenkanten gegen die Begrenzungskante solcher lose verlegte Teppiche.

Bei lose verlegten Teppichen kann sich in deren Randbereich auch Schmutz unter dem Teppich ansammeln. Um diesen Schmutz bei Saugarbeiten mit absaugen zu können, muß der Teppich von Hand angehoben bzw. zurückgeklappt werden, damit in dem Randbereich angesammelter Schmutz mit dem Staubsaugermundstück erreicht und abgesaugt werden kann.

**Schließlich sei noch auf die** GB-A-494826 **sowie die** US-A-2500977 **hingewiesen, wobei aus ersterer ein Mundstück für das Randabsaugen unter Möbeln und aus letzterer ein dem Kemmen eines Teppichs und der Verbesserung der Fadenaufnahme dienendes Mundstück bekannt sind.**

Der Erfindung liegt die Aufgabe zugrunde, ein Staubsaugermundstück der eingangs beschriebenen Art so auszubilden, dass ein gesondertes Anheben eines lose verlegten Teppichs zum Reinigen zumindest der von dem Teppich überdeckten Randbereiche nicht mehr erforderlich ist.

Die Lösung der gestellten Aufgabe gelingt nach der Erfindung dadurch, dass an mindestens einer Seite des Mundstückgehäuses ein über die Kontur des Mundstückgehäuses vorstehendes, **sich in der Ebene der Auflagefläche des Staubsauaermundstückes erstreckendes,** an seinem freien Ende spitz zulaufendes Element vorgesehen ist. Mit dem Element kann der Teppich an dessen jeweiliger Begrenzungskante unterfahren und entsprechend angehoben werden, so dass zumindest im Randbereich des Teppichs unter diesem liegender Schmutz abgesaugt werden kann.

Besonders vorteilhaft ist es, wenn das Element als spoilerartige Fläche ausgebildet ist. Somit kann ein lose verlegter Teppich mit der spoilerartigen Fläche gleichmäßig in einem entsprechend großen Bereich unterfahren und dort unterhalb des Teppichs gesaugt werden.

Ist das Element bzw. die spoilerartige Fläche an der Vorderseite des Mundstückgehäuses sich in der Ebene der Auflagefläche des Staubsaugermundstückes erstreckend vorgesehen ist, kann ein lose verlegter Teppiche in einfacher Weise beim Vorwärtsbewegen des Staubsaugermundstückes unterfahren werden.

Ein stärkeres Anheben des Teppichs kann dadurch erreicht werden, dass das Element bzw. die spoilerartige Fläche an der Vorderseite des Mundstückgehäuses um ca. 90° gegenüber der Auflagefläche des Staubsaugermundstückes nach oben abgebogen ausgebildet ist.

Dadurch, dass das Element bzw. die spoilerartige Fläche an der Rückseite des Staubsaugermundstückes vorgesehen ist, wird einerseits das Randsaugen an der Vorderseite des Staubsaugermundstückes nicht beeinträchtigt und andererseits kann das Staubsaugermundstück zum Saugen unter dem Teppich mit seiner Rückseite an einer Teppichkante entlang gezogen werden.

Dies gilt auch, wenn das Element bzw. die spoilerartige Fläche an mindestens einer Schmalseite des Mundstückgehäuses vorgesehen ist.

Der Fertigungs- und Montageaufwand kann dadurch gering gehalten werden, dass das Element bzw. die spoilerartige Fläche einteilig am Mundstückgehäuse angeformt ist.

Mit Vorteil lässt sich das Element auch einsetzen, wenn ein zwischen einer Arbeits- und einer Nichtarbeitsstellung verschwenkbar gelagerter Bürstenträger an dem Mundstückgehäuse vorgesehen ist. Wenn in diesem Fall das Element nicht mit dem Mundstückgehäuse unmittelbar verbunden ist - was selbstverständlich auch möglich ist - ist es an dem Bürstenträger befestigt und gemeinsam mit diesem verschwenkbar.

In weiteren Ausführungsformen ist das Element über eine Schwenkachse oder eine Rastleiste mit dem Mundstückgehäuse verbunden und gegenüber dem Mundstückgehäuse verschwenkbar bzw. in der Höhe in verschiedenen Positionen in der Rastleiste einrastbar.

Hierdurch wird ein in der Höhe verstellbarer Teppichheber geschaffen, durch den ein rückenfreundliches Arbeiten möglich ist. Lose Teppiche müssen nicht mehr von Hand angehoben werden, um darunterliegende Flächen, wenigstens im unmittelbar an die Teppichkanten anschließenden Bereich zu reinigen.

Anhand eines in der Zeichnung dargestellten Ausführungsbeispieles wird die Erfindung nachfolgend noch näher erläutert.

Es zeigen:
- Fig. 1: ein Staubsaugermundstück mit einer an der Vorderseite des Mundstückgehäu- ses angeformten, sich in der Ebene der Auflagefläche des Staubsaugermund- stückes erstreckenden spoilerartigen Fläche;
- Fig. 2: ein Staubsaugermundstück mit einer an der Vorderseite des Mundstückgehäu- ses nach oben abgebogenen spoilerartigen Fläche;
- Fig. 3: ein Staubsaugermundstück mit einer an der Rückseite des Mundstückgehäuses angeformten spoilerartigen Fläche;
- Fig. 4: ein Staubsaugermundstück mit einem Bürstenträger in angehobener Stellung; und
- Fig. 5: das Staubsaugermundstück gemäß Fig. 4 mit dem Bürstenträger in abgesenkter Stellung.

Mit 1 ist das Gehäuse eines Staubsaugermundstückes bezeichnet, an dem ein dem Anschluss eines Saugrohres 2 dienender Anschlussstutzen 3 verschwenkbar angelenkt ist. Mittels des an den Anschlussstutzen 3 angesteckten Saugrohres 2 wird das Staubsaugermundstück bei Saugreinigungsarbeiten über die zu reinigende Fläche bewegt.

Bei dem in Fig. 1 gezeigten Staubsaugermundstück ist an der Vorderseite des Mundstückgehäuses 1 eine spoilerartige Fläche 4 angeformt. Diese spoilerartige Fläche 4 ragt über die eigentliche Kontur des Mundstückgehäuses 1 vor und läuft zu ihrem freien Ende 5 hin spitz zu. Mit diesem zugespitzten Ende 5 kann bei der Durchführung von Saugarbeiten ein auf einer zu reinigenden Fläche lose verlegter Teppich an seinen Begrenzungskanten unterfahren werden, so dass auch zumindest im Randbereich des Teppichs die von ihm überdeckte Fläche gereinigt werden kann. Um dies zu ermöglichen muss der Teppich nicht mehr von Hand angehoben werden.

Ist die spoilerartige Fläche 4 an dem Mundstückgehäuses 1, wie in Fig. 2 dargestellt, nach oben gebogen ausgebildet, dann wird durch Anheben des Saugrohres 2 das Mundstückgehäuses 1 gegenüber seiner normalen Arbeitslage um etwa 90° weggeklappt. Dadurch kommt die spoilerartige Fläche 4 annähernd in Parallellage zu der abzusaugenden Fläche. Mit dem freien Ende 5 kann dann wieder ein lose verlegter Teppich unterfahren werden. Wird dann das Saugrohr 2 abgesenkt, nimmt das Staubsaugermundstück wieder seine normale Arbeitslage ein, wobei das unter dem Teppich befindliche freie Ende 5 der spoilerartigen Fläche 4 nach oben verschwenkt und der Teppich angehoben wird. Das Staubsaugermundstück kann nunmehr unter dem Teppich zur Durchführung von Saugarbeiten hin- und herbewegt werden.

Die in Fig. 3 dargestellte Ausführungsform eines Staubsaugermundstückes ermöglicht ein Unterfahren eines lose verlegten Teppichs durch ein Rückwärtsziehen des Staubsaugermundstückes. Das Mundstück kann dabei an einer Begrenzungskante eines lose verlegten Teppichs entlang gezogen werden. Dabei untergreift das Staubsaugermundstück den Randbereich des Teppichs und saugt den dort unter dem Teppich angesammelten Schmutz auf. Bei einer solchen Ausbildung des Staubsaugermundstückes werden die Randsaugeigenschaften des Staubsaugermundstückes an dessen Vorderseite nicht negativ beeinflusst.

Dies gilt auch, wenn eine spoilerartige Fläche 4 an einer oder beiden Schmalseiten 6 des Staubsaugermundstückes vorgesehen ist. Auch dann kann das Staubsaugermundstück an einer Begrenzungskante des Teppichs entlang gezogen und der dort abgelagerte Schmutz aufgesaugt werden.

Anstelle einer spoilerartig ausgebildeten Fläche kann auch ein spornartig oder als Dreieckspitze ausgebildetes Element an dem Mundstückgehäuses vorgesehen sein. Auch mittels eines solchen Elementes ist das gewünschte Anheben eines lose verlegten Teppichs möglich.

In einem anderen Ausführungsbeispiel (Fig. 4, 5) ist innerhalb des Gehäuses 1 des Staubsaugermundstücks ein höhenverstellbarer Bürstenträger 7 vorgesehen, der durch einen fußbetätigbaren Schalter 8 in der Höhe gegenüber dem Gehäuse 1 verstellt wird. An dem Bürstenträger 7 ist das Element 9 angebracht, das als Teppichheber dient. Somit wird das Element 9 zusammen mit dem Bürstenträger 8 bewegt.

Jedoch kann auch dann, wenn ein bewegbarer Bürstenträger vorgesehen ist, das Element zum Anheben des Teppichs an dem Gehäuse 1 befestigt sein.

In einer anderen Ausführungsform lässt sich das Element unabhängig davon, ob ein Bürstenträger vorhanden ist oder nicht, separat in der Höhe verstellen. Hierzu dient eine Schwenkachse, über die das Element gegenüber dem Gehäuse 1 verschwenkbar ist, oder eine mit dem Mundstückgehäuse verbundene Rastleiste, in der das Element in verschiedenen Positionen einrastbar ist.

**Schließlich zeigt** **Fig. 5****, wie bei den schwenkbaren Ausgestaltungen des Elements 9 auch ein Absenken unterhalb der als Strich/Punkt-Linie dargestellten Auflagefläche des Staubsaugermundstücks ermöglicht ist.**

Um zumindest den im Randbereich eines lose verlegten Teppichs unter diesem abgelagerten Schmutz abzusaugen, ist es nicht mehr erforderlich, den Teppich von Hand anzuheben. Durch bloßes Entlangfahren an der jeweiligen Begrenzungskante des Teppichs wird dieser Bereich durch das Staubsaugermundstück erreicht und dort befindlicher Schmutz aufgesaugt.

## Patentansprüche

1. Staubsaugermundstück, an dessen Gehäuse (1) ein Anschlussstutzen (3) zum Anschluss eines Führungssaugrohres (2) vorgesehen ist, **dadurch gekennzeichnet, dass** an mindestens einer Seite des Mundstückgehäuses (1) ein über die Kontur des Mundstückgehäuses (1) vorstehendes, **sich in der Ebene der Auflagefläche des Staubsaugermundstückes erstreckendes,** an seinem freien Ende (5) spitz zulaufendes Element vorgesehen ist.

2. Staubsaugermundstück nach Anspruch 1, **dadurch gekennzeichnet, dass** das Element als spoilerartige Fläche (4) ausgebildet ist.

3. Staubsaugermundstück nach Anspruch 1 oder 2, **dadurch gekennzeichnet, dass** das Element bzw. die spoilerartige Fläche (4) an der Vorderseite des Mundstückgehäuses (1) vorgesehen ist.

4. Staubsaugermundstück nach Anspruch 1 oder 2, **dadurch gekennzeichnet, dass** das Element bzw. die spoilerartige Fläche (4) an der Vorderseite des Mundstückgehäuses (1) um ca. 90° gegenüber der Auflagefläche des Staubsaugermundstückes nach oben abgebogen ausgebildet ist.

5. Staubsaugermundstück nach Anspruch 1 oder 2, **dadurch gekennzeichnet, dass** das Element bzw. die spoilerartige Fläche (4) an der Rückseite des Staubsaugermundstückes vorgesehen ist.

6. Staubsaugermundstück nach Anspruch 1 oder 2, **dadurch gekennzeichnet, dass** das Element bzw. die spoilerartige Fläche (4) an mindestens einer Schmalseite (6) des Mundstückgehäuses (1) vorgesehen ist.

7. Staubsaugermundstück nach einem der vorhergehenden Ansprüche, **dadurch gekennzeichnet, dass** das Element bzw. die spoilerartige Fläche (4) einteilig am Mundstückgehäuse (1) angeformt ist.

8. Staubsaugermundstück nach einem der vorhergehenden Ansprüche, **dadurch gekennzeichnet, dass** das Element spornartig oder als Dreiecksspitze ausgebildet ist.

9. Staubsaugermundstück nach einem der vorhergehenden Ansprüche, **dadurch gekennzeichnet, dass** ein zwischen einer Arbeits- und einer Nichtarbeitsstellung verschwenkbar an dem Mundstückgehäuse (1) gelagerter Bürstenträger (7) vorgesehen ist, an dem das Element (9) befestigt und gemeinsam mit dem Bürstenträger (7) verschwenkbar ist.

10. Staubsaugermundstück nach einem der vorhergehenden Ansprüche, **dadurch gekennzeichnet, dass** das Element (9) über eine Schwenkachse oder eine Rastleiste mit dem Mundstückgehäuse (1) verbunden und gegenüber dem Mundstückgehäuse (1) verschwenkbar bzw. in der Höhe in verschiedenen Positionen in der Rastleiste einrastbar ist.

11. **Staubsaugermundstück nach Anspruch 9 oder 10, dadurch gekennzeichnet, dass das Element (9) unterhalb der Ebene der Auflagefläche des Staubsaugermundstücks verschwenkbar ist.**

## Claims

1. Vacuum cleaner mouthpiece, at the housing (1) of which a connecting stub pipe (3) for connection of a guide suction pipe (2) is provided, **characterised in that** provided at at least one side of the mouthpiece housing (1) is an element which protrudes beyond the profile of the mouthpiece housing (1) and extends in the plane of the support surface of the vacuum cleaner mouthpiece and which runs to a point at its free end (5).

2. Vacuum cleaner mouthpiece according to claim 1, **characterised in that** the element is formed as a spoiler-like surface (4).

3. Vacuum cleaner mouthpiece according to claim 1 or 2, **characterised in that** the element or the spoiler-like surface (4) is provided at the front side of the mouthpiece housing (1).

4. Vacuum cleaner mouthpiece according to claim 1 or 2, **characterised in that** the element or the spoiler-like surface (4) is formed at the front side of the mouthpiece housing (1) to be curved upwardly through approximately 90° relative to the support surface of the vacuum cleaner mouthpiece.

5. Vacuum cleaner mouthpiece according to claim 1 or 2, **characterised in that** the element or the spoiler like surface (4) is provided at the rear side of the vacuum cleaner mouthpiece.

6. Vacuum cleaner mouthpiece according to claim 1 or 2, **characterised in that** the element or the spoiler like surface (4) is provided at at least one narrow side (6) of the mouthpiece housing (1).

7. Vacuum cleaner mouthpiece according to claim 1 or 2, **characterised in that** the element or the spoiler like surface (4) is formed integrally at the mouthpiece housing (1).

8. Vacuum cleaner mouthpiece according to any one of the preceding claims, **characterised in that** the element is formed to be spur-like or as an apex of a triangle.

9. Vacuum cleaner mouthpiece according to any one of the preceding claims, **characterised in that** a brush carrier (7), which is mounted on the mouthpiece housing (1) to be pivotable between a working and a non-working setting and to which the element (9) is fastened and is pivotable in common with the brush carrier (7), is provided.

10. Vacuum cleaner mouthpiece according to any one of the preceding claims **characterised in that** the element (9) is connected with the mouthpiece housing (1) by way of a pivot axle or a detent strip and is pivotable relative to the mouthpiece housing (1) or detentable in different positions in height in the detent strip.

11. Vacuum cleaner mouthpiece according to claim 9 or 10, **characterised in that** the element (9) is pivotable below the plane of the support surface of the vacuum cleaner mouthpiece.

## Revendications

1. Embout d'aspirateur sur la carcasse (1) duquel une tubulure de raccordement (3) est prévue pour raccorder un tuyau d'aspiration (2), **caractérisé en ce qu'**un élément saillant par rapport au contour de la carcasse de l'embout (1), s'étendant dans le plan de la surface d'appui de l'embout d'aspirateur et effilé sur son extrémité libre (5) est prévu sur au moins un côté de la carcasse de l'embout (1).

2. Embout d'aspirateur selon la revendication 1, **caractérisé en ce que** l'élément est constitué sous forme de surface (4) de type spoiler.

3. Embout d'aspirateur selon la revendication 1 ou 2, **caractérisé en ce que** l'élément resp. la surface (4) de type spoiler est prévu(e) sur la face avant de la carcasse de l'embout (1).

4. Embout d'aspirateur selon la revendication 1 ou 2, **caractérisé en ce que** l'élément resp. la surface (4) de type spoiler est constitué(e) sur la face avant de la carcasse de l'embout (1) à environ 90° vers le haut par rapport à la surface d'appui de l'embout d'aspirateur.

5. Embout d'aspirateur selon la revendication 1 ou 2, **caractérisé en ce que** l'élément resp. la surface (4) de type spoiler est prévu(e) sur la face arrière de l'embout d'aspirateur.

6. Embout d'aspirateur selon la revendication 1 ou 2, **caractérisé en ce que** l'élément resp. la surface (4) de type spoiler est prévu(e) au moins sur le côté étroit (6) de la carcasse de l'embout (1).

7. Embout d'aspirateur selon l'une des revendications précédentes, **caractérisé en ce que** l'élément resp. la surface (4) de type spoiler est formé(e) en une pièce sur la carcasse de l'embout (1).

8. Embout d'aspirateur selon l'une des revendications précédentes, **caractérisé en ce que** l'élément est constitué sous forme de béquille ou de pointe de triangle.

9. Embout d'aspirateur selon l'une des revendications précédentes, **caractérisé en ce qu'**un support de brosse (7) logé sur la carcasse de l'embout (1) et pouvant basculer entre une position de travail et une position de repos est prévu, sur lequel l'élément (9) est fixé et peut basculer avec le support de brosse (7).

10. Embout d'aspirateur selon l'une des revendications précédentes, **caractérisé en ce que** l'élément (9) est relié à la carcasse de l'embout (1) via un axe de pivotement ou une règle de repos et peut basculer par rapport à la carcasse de l'embout (1) resp. peut s'encliqueter en hauteur dans diverses positions dans la barre d'encliquetage.

11. Embout d'aspirateur selon la revendication 9 ou 10, **caractérisé en ce que** l'élément (9) peut basculer en-deçà du plan de la surface d'appui de l'embout d'aspirateur.
